# EUROPÄISCHE PATENTSCHRIFT

(11) **EP 2 427 032 B1**
(45) Veröffentlichungstag und Bekanntmachung des Hinweises auf die Patenterteilung: **21.12.2016**
(21) Anmeldenummer: 11178379.1
(22) Anmeldetag: 23.08.2011
(51) Int. Cl.: H05B 6/12

(54) **Kochfeldvorrichtung**
Hotplate device
Dispositif de champ de cuisson

(30) Priorität: 06.09.2010 ES 201031328
(43) Veröffentlichungstag der Anmeldung: 07.03.2012
(73) Patentinhaber: BSH Hausgeräte GmbH, 81739 München (DE)
(72) Erfinder: Anton Falcon, Daniel, 50010 Zaragoza (ES); Martin Gomez, Damaso, 20012 Zaragoza (ES); Ortiz Sainz, David, 50298 Pinseque (Zaragoza) (ES); Pina Gadea, Carmelo, 50008 Zaragoza (ES)

(56) Entgegenhaltungen:
- EP-A2- 1 122 983
- DE-A1- 10 163 839
- DE-A1-102005 005 527
- US-A1- 2008 185 376
- US-B1- 6 410 892

## Beschreibung

Die Erfindung geht aus von einer Kochfeldvorrichtung nach dem Oberbegriff des Anspruchs 1.

Die Druckschrift DE 101 63 839 B4 offenbart eine Kochfeldvorrichtung mit einer Heizelementträgereinheit zur Halterung zumindest eines Heizelements und einer Elektronikträgereinheit, die zur Halterung zumindest einer Elektronikeinheit vorgesehen ist und die gleichzeitig eine untere Abdeckeinheit eines Kochfelds bildet. Die Heizmittelträgereinheit und die gesamte Elektronikeinheit sind auf derselben Seite der Elektronikträgereinheit angeordnet. Die Druckschrift EP 1 122 983 A2 offenbart eine Kochfeldvorrichtung gemäß dem Oberbegriff des Anspruchs 1.

Die Aufgabe der Erfindung besteht insbesondere darin, eine gattungsgemäße Kochfeldvorrichtung mit einem geringeren Montageaufwand bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Kochfeldvorrichtung mit einer Heizelementträgereinheit zur Halterung zumindest eines Heizelements und einer Elektronikträgereinheit zur Halterung zumindest einer Elektronikeinheit.

Es wird vorgeschlagen, dass die Heizelementträgereinheit und zumindest ein Teil der Elektronikeinheit auf unterschiedlichen Seiten der Elektronikträgereinheit angeordnet sind. Unter einer "Heizelementträgereinheit" soll eine Einheit verstanden werden, an der in einem montierten Zustand zumindest ein Heizelement mit Befestigungsmitteln fixiert ist, insbesondere durch eine Schraubverbindung und/oder eine Rastverbindung. Unter "vorgesehen" soll insbesondere speziell ausgelegt und/oder ausgestattet und/oder programmiert verstanden werden. Die Heizelementträgereinheit weist vorzugsweise eine Haupterstreckungsebene auf und ist vorteilhaft von einer wenigstens weitgehend ebenen Platte gebildet. Unter einer "wenigstens weitgehend ebenen Platte" soll insbesondere eine Platte verstanden werden, die auf einem Gesamtoberflächenbereich von mindestens 50%, vorteilhaft mindestens 70% und besonders vorteilhaft wenigstens 90% eben ist. Des Weiteren kann die Heizelementträgereinheit Ausnehmungen aufweisen. Unter einem "Heizelement" soll ein Element verstanden werden, das dazu vorgesehen ist, elektrische Energie in Wärme umzuwandeln. Insbesondere ist das Heizelement ein Widerstandsheizkörper oder ein Strahlungsheizkörper oder vorzugsweise ein Induktionsheizkörper, der dazu vorgesehen ist, elektrische Energie indirekt über induzierte Wirbelströme in Wärme umzuwandeln. Unter einer "Elektronikträgereinheit" soll ein von einer Elektronikplatine und der Heizelementträgereinheit differierender Träger für zumindest eine Elektronikeinheit verstanden werden. Vorzugsweise besteht die Elektronikträgereinheit zumindest teilweise und besonders vorteilhaft zumindest zu einem Großteil aus Kunststoff und weist insbesondere Befestigungsmittel zur Fixierung zumindest einer Elektronikeinheit auf. Unter einem "Befestigungsmittel" soll insbesondere ein Mittel verstanden werden, das zu einer Befestigung eines Bauteils vorgesehen ist. Hierbei kann es sich um Ausnehmungen, insbesondere Gewindelöcher, und/oder Erhebungen, insbesondere Sperrbolzen, und/oder Rastelemente und/oder jegliche Art von Befestigungsmitteln handeln, die einem Fachmann als sinnvoll erscheint. Vorzugsweise sind die Befestigungsmittel einstückig an der Elektronikträgereinheit angeformt. Unter einer "Elektronikeinheit" soll insbesondere eine Steuer- und/oder Regeleinheit und/oder Mikroprozessoreinheit und/oder Leistungselektronikeinheit verstanden werden. Unter einer "Leistungselektronikeinheit" ist insbesondere eine Elektronikeinheit zu verstehen, die dazu vorgesehen ist, einen elektrischen Verbraucher mit einer Spitzenleistung von zumindest 500 W, insbesondere von wenigstens 1000 W, vorteilhaft von mindestens 1500 W und besonders vorteilhaft von zumindest 2000 W zu betreiben und die vorzugsweise einen Stromrichter, insbesondere einen Gleichrichter und/oder einen Wechselrichter und/oder einen Gleichstromsteller und/oder einen Frequenzumrichter umfasst. Darunter, dass die Heizelementträgereinheit und "zumindest ein Teil der Elektronikeinheit auf unterschiedlichen Seiten" der Elektronikträgereinheit angeordnet sind, soll insbesondere verstanden werden, dass in einem montierten Zustand wenigstens eine gedachte Verbindungslinie zwischen einem Punkt der Heizelementträgereinheit und einem Punkt zumindest eines von einem Kabel differierenden Teils der Elektronikeinheit existiert, welche die Elektronikträgereinheit durchstößt.

Durch eine solche Ausgestaltung kann eine Kochfeldvorrichtung mit einem geringen Montageaufwand bereitgestellt werden, wodurch Kosten gesenkt werden können. Des Weiteren wird eine Kochfeldvorrichtung bereitgestellt, die eine hohe Flexibilität bei einer Positionierung der Heizelemente und damit viele verschiedene Ausgestaltungen eines Kochfelds ermöglicht. Vorzugsweise ist in einem montierten Zustand zusätzlich eine Kühleinheit, die insbesondere einen Kühlkörper und/oder eine Lüftereinheit umfasst, auf der Elektronikträgereinheit befestigt. Hierdurch kann eine kompakte Bauweise erzielt werden. Ferner kann eine Vormontage der Elektronikeinheit und der Kühleinheit auf der Elektronikträgereinheit ermöglicht werden. Die Heizelementträgereinheit ist gemäß der Erfindung vollständig aus einem Metallblech und besonders vorteilhaft aus einem unmagnetischen Metallblech, insbesondere einem Aluminiumblech, gebildet. Unter einem "unmagnetischen" Material soll insbesondere ein Material mit einer Permeabilitätszahl von höchstens 1,1 und vorteilhaft von höchstens 1,0001 verstanden werden. Hierdurch kann eine temperaturbeständige und stabile Heizelementträgereinheit erreicht werden, die vorteilhaft bei einem Einsatz in einem Induktionskochfeld eine Beeinflussung von magnetischen Wechselfeldern eines Induktionsheizkörpers ausschließt.

Ferner wird vorgeschlagen, dass die Elektronikträgereinheit einen Aufnahmebereich für die Elektronikeinheit zumindest teilweise umgreift. Darunter, dass die Elektronikträgereinheit einen Aufnahmebereich für die Elektronikeinheit zumindest "teilweise umgreift", soll insbesondere verstanden werden, dass ein Schnittpunkt von zumindest zwei Flächennormalen zweier Wandflächen der Elektronikträgereinheit, die einen Winkel zwischen 0° und 180° einschließen, auf derselben Seite der Elektronikträgereinheit liegt wie der Aufnahmebereich für die Elektronikeinheit. Unter einer "Flächennormalen" einer Fläche ist insbesondere eine Gerade zu verstehen, die auf der Fläche senkrecht steht. Durch eine solche Ausgestaltung kann ein vorteilhafter Schutz der Elektronikeinheit gegen eine mechanische Beanspruchung erreicht werden. Vorteilhaft ist die Elektronikträgereinheit wannenförmig ausgestaltet, insbesondere in Form einer flachen Wanne. Unter einer "wannenförmigen" Baueinheit ist insbesondere eine Baueinheit zu verstehen, die einen Boden und vier Seitenwände umfasst. Vorteilhaft bildet der Boden eine zumindest weitgehend geschlossene Fläche, wobei Ausnehmungen und/oder Erhebungen der Fläche höchstens 30%, insbesondere höchstens 20%, vorteilhaft höchstens 10% und besonders vorteilhaft höchstens 5% der Fläche ausmachen. Vorzugsweise bildet die wannenförmige Elektronikträgereinheit einen Aufnahmebereich für die Elektronikeinheit und vorzugsweise für die Elektronikeinheit und die Kühleinheit und verfügt besonders vorteilhaft über dementsprechende Befestigungsmittel. Durch eine wannenförmige Ausgestaltung der Elektronikträgereinheit kann ein besonders vorteilhafter Schutz der Elektronikeinheit gegen eine mechanische Beanspruchung erreicht werden.

In einer bevorzugten Ausgestaltung wird vorgeschlagen, dass die Elektronikträgereinheit zumindest einen Boden mit Befestigungsmitteln zur Befestigung der Elektronikträgereinheit aufweist. Unter einem "Boden" der Elektronikträgereinheit soll insbesondere derjenige Bereich der Elektronikträgereinheit verstanden werden, dessen Konturlinie in einer Ebene einen maximalen Flächeninhalt einschließt. Insbesondere sind die Befestigungsmittel zur Befestigung der Elektronikträgereinheit an einer Unterseite des Bodens der Elektronikträgereinheit angeordnet, die einer für eine Aufnahme der Elektronikeinheit vorgesehenen Oberseite des Bodens gegenüber liegt und sind vorzugsweise als Rastnasen ausgeführt. Durch eine solche Ausgestaltung kann konstruktiv einfach eine Befestigung der Elektronikträgereinheit erzielt werden, die einen vorteilhaften Zugang zur Elektronikeinheit ermöglicht.

Vorteilhaft sind die Befestigungsmittel dazu vorgesehen, die Elektronikträgereinheit an der Heizelementträgereinheit zu befestigen. Insbesondere weist die Heizelementträgereinheit zu den Befestigungsmitteln der Elektronikträgereinheit korrespondierende Befestigungsmittel auf. Insbesondere sind die Befestigungsmittel dazu vorgesehen, die Elektronikträgereinheit mit der Unterseite des Bodens der Elektronikträgereinheit an der Heizelementträgereinheit zu befestigen. Durch diese Ausgestaltung kann eine Kochfeldvorrichtung mit einem geringeren Montageaufwand bereitgestellt werden, da eine Kabelverbindung zwischen den Heizelementen auf einer ersten Seite der Heizelementträgereinheit und der Elektronikeinheit auf einer der ersten Seite gegenüber liegenden zweiten Seite der Heizelementträgereinheit leicht möglich ist.

In einer weiteren Ausgestaltung der Erfindung wird vorgeschlagen, dass die Heizelementträgereinheit in einem Außenbereich zumindest eine Kabeldurchführung zur Durchführung von Stromversorgungsleitungen zumindest eines Heizelements aufweist. Unter einem "Außenbereich" der Heizelementträgereinheit soll insbesondere ein Flächenbereich der Heizelementträgereinheit verstanden werden, der sich außerhalb eines für die Elektronikträgereinheit vorgesehenen Flächenbereichs befindet. Vorzugsweise weist die Kabeldurchführung einen kleinsten Abstand von einem Rand der Heizelementträgereinheit auf, der maximal 30%, insbesondere maximal 20%, vorteilhaft maximal 10% und besonders vorteilhaft maximal 6% einer Gesamterstreckung der Heizelementträgereinheit in einer Richtung dieses kleinsten Abstands beträgt. Unter einer "Kabeldurchführung" soll insbesondere eine Einheit verstanden werden, die zur Führung eines Kabels von der ersten Seite der Heizelementträgereinheit zur zweiten Seite der Heizelementträgereinheit vorgesehen ist. Vorteilhaft ist die Kabeldurchführung von einer Ausnehmung, insbesondere einer zumindest weitgehend rechteckigen Ausnehmung in der Heizelementträgereinheit gebildet. Durch eine solche Ausgestaltung kann eine Führung der Kabel in einem vorteilhaft kühlen Bereich der Heizelementträgereinheit erreicht werden. Des Weiteren kann eine Verkabelung der Elektronikeinheit einfach und schnell aufgrund der vorteilhaft angeordneten Kabeldurchführungen durchgeführt werden. Ferner können kürzere Kabel verwendet werden, wodurch Kosten eingespart werden können.

Ferner wird vorgeschlagen, dass die Kochfeldvorrichtung eine Abdeckeinheit aufweist, die zur Abdeckung der Elektronikeinheit vorgesehen ist. Unter einer "Abdeckeinheit" soll insbesondere eine Einheit verstanden werden, die die Elektronikeinheit und vorzugsweise die Elektronikeinheit und die Kühleinheit abdeckt, so dass beide für einen Bediener von außen unzugänglich sind. Durch eine solche Ausgestaltung kann ein vorteilhafter Schutz der Elektronikeinheit und/oder eines Bedieners erreicht werden. Vorzugsweise verfügt die Abdeckeinheit zur Kühlung insbesondere der Elektronikeinheit über zumindest eine Lufteintrittsöffnung und/oder zumindest eine Luftaustrittsöffnung. Hierdurch kann eine vorteilhafte Kühlung, insbesondere der Elektronikeinheit, erreicht werden.

Vorteilhaft umgreift die Abdeckeinheit die Elektronikträgereinheit zumindest teilweise. Darunter, dass die Abdeckeinheit die Elektronikträgereinheit zumindest "teilweise umgreift", soll insbesondere verstanden werden, dass ein Schnittpunkt von zumindest zwei Flächennormalen zweier Wandflächen der Abdeckeinheit, die einen Winkel zwischen 0° und 180° einschließen, bei einer Projektion auf eine zu beiden Flächennormalen parallele Ebene auf derselben Seite der Abdeckeinheit liegt wie die Elektronikträgereinheit. Hierdurch kann eine Befestigung der Abdeckeinheit an der Heizelementträgereinheit und/oder vorteilhaft an einem weiteren, von der Heizelementträgereinheit differierenden Bauteil erreicht werden. Vorzugsweise ist die Abdeckeinheit in Form einer einseitig offenen, von zumindest einem Heizelement aus betrachtet konkaven Haube ausgeführt und insbesondere an einer offenen Seite mit der metallischen Heizelementträgereinheit kontaktiert. Hierdurch kann ein Faradayscher Käfig um die Elektronikeinheit erreicht werden, der eine vorteilhaft verbesserte elektromagnetische Abschirmung ermöglicht. Aufgrund von hieraus folgenden abgeschwächten Anforderungen an eine EMV-Filtereinheit können Kosten gesenkt werden.

In einer bevorzugten Ausgestaltung der Erfindung wird vorgeschlagen, dass die Abdeckeinheit die Heizelementträgereinheit zumindest teilweise umgreift. Darunter, dass die Abdeckeinheit die Elektronikträgereinheit zumindest "teilweise umgreift", soll insbesondere verstanden werden, dass ein Schnittpunkt von zumindest zwei Flächennormalen zweier Wandflächen der Abdeckeinheit, die einen Winkel zwischen 0° und 180° einschließen, bei einer Projektion auf eine zu beiden Flächennormalen parallele Ebene auf derselben Seite der Abdeckeinheit liegt wie die Heizelementträgereinheit. Hierdurch kann eine Befestigung der Abdeckeinheit an einem von der Heizelementträgereinheit differierenden Bauteil erreicht werden.

Ferner wird vorgeschlagen, dass die Kochfeldvorrichtung eine Trägereinheit umfasst, die mit einer Kochfeldplatte verbunden ist und die einen Überlappungsbereich mit der Abdeckeinheit aufweist. Unter einem "Trägereinheit" soll hierbei insbesondere eine Baueinheit verstanden werden, die zumindest eine Trägerleiste und vorzugsweise zwei, insbesondere gegenüberliegende, Trägerleisten umfasst. Des Weiteren umfasst die Trägereinheit vorzugsweise Befestigungsmittel zur Befestigung der Abdeckeinheit und/oder der Kochfeldplatte. Darunter, dass die Trägereinheit mit der Kochfeldplatte verbunden ist, soll insbesondere verstanden werden, dass die Trägereinheit unmittelbar und/oder indirekt über Abstandselemente mit der Kochfeldplatte, insbesondere stoffschlüssig, verbunden ist. Vorzugsweise ist die Trägereinheit auf die Kochfeldplatte aufgeklebt. Unter einem "Abstandselement" soll insbesondere ein passives Bauelement verstanden werden, welches dazu vorgesehen ist, einen räumlichen Bereich zu überbrücken. Bei einer indirekten Verbindung der Kochfeldplatte mit der Trägereinheit über ein Abstandselement weist das Abstandselement insbesondere auf zwei gegenüber liegenden Seiten Befestigungsmittel und/oder Klebestellen auf. Unter einem "Überlappungsbereich" der Trägereinheit mit der Abdeckeinheit soll insbesondere ein der Abdeckeinheit zugewandter Oberflächenbereich der Trägereinheit verstanden werden, wobei eine Flächennormale eines beliebigen Flächenstücks des Oberflächenbereichs, die den geometrischen Schwerpunkt des Flächenstücks schneidet, zumindest eine Oberfläche der Abdeckeinheit schneidet und vorzugsweise senkrecht schneidet. Vorzugsweise befindet sich zwischen der Trägereinheit und der Abdeckeinheit in einem montierten Zustand höchstens Luft und/oder die Trägereinheit und die Abdeckeinheit sind im Überlappungsbereich direkt kontaktiert. Durch eine solche Ausgestaltung kann eine Befestigung der Abdeckeinheit an der Trägereinheit, insbesondere durch eine Schraubverbindung, erreicht werden. Die Trägereinheit umfasst vorzugsweise vier Trägerleisten, die zu einer rahmenartigen Baueinheit mit einer geschlossenen, vorzugsweise rechteckigen, Konturlinie zusammengefasst sind. Hierdurch kann ein nach außen geschlossenes Kochfeld erreicht werden. Die Trägereinheit ist vorteilhaft zumindest teilweise und vorzugsweise zu einem Großteil aus Metall und besonders vorteilhaft aus einem unmagnetischen Metall, insbesondere Aluminium, gefertigt. Hierdurch kann eine temperaturbeständige und stabile Trägereinheit erreicht werden, die vorteilhaft bei einem Einsatz in einem Induktionskochfeld eine Beeinflussung von magnetischen Wechselfeldern eines Induktionsheizkörpers ausschließt.

In einer besonders bevorzugten Ausgestaltung der Erfindung wird vorgeschlagen, dass die Heizelementträgereinheit und die Abdeckeinheit korrespondierende Steckelemente aufweisen, über die die Heizelementträgereinheit und die Abdeckeinheit miteinander verbunden sind. Unter "korrespondierenden Steckelementen" sollen insbesondere Kombinationen von Befestigungsmitteln verstanden werden, die durch eine oder mehrere translatorische Bewegungen der Befestigungsmittel relativ zueinander lösbar sind und insbesondere von einer Schraube-Gewindeloch-Kombination verschieden sind. Hierdurch kann eine Kochfeldvorrichtung mit einem besonders geringeren Montageaufwand bereitgestellt werden.

Des Weiteren wird ein Verfahren zur Montage eines Kochfelds, insbesondere eines Induktionskochfelds mit einer erfindungsgemäßen Kochfeldvorrichtung vorgeschlagen. Es wird vorgeschlagen, dass die Heizelemente auf einer ersten Seite der Heizelementträgereinheit befestigt werden und die Elektronikträgereinheit auf einer der ersten Seite gegenüber liegenden zweiten Seite der Heizelementträgereinheit befestigt wird. Vorzugsweise wird bei einer Montage der Heizelemente auf der ersten Seite der Heizelementträgereinheit zusätzlich eine Bedienelektronikträgereinheit montiert. Insbesondere werden die Stromversorgungsleitungen der Heizelemente durch die Kabeldurchführungen von der ersten Seite auf die zweite Seite der Heizelementträgereinheit geführt. Vorzugsweise wird die Trägereinheit mit der Kochfeldplatte verbunden und insbesondere auf diese aufgeklebt. Vorzugsweise wird die Abdeckeinheit über die Elektronikträgereinheit gestülpt und mit der Heizelementträgereinheit über die korrespondierenden Steckelemente verbunden. Vorzugsweise wird die Abdeckeinheit am Überlappungsbereich der Trägereinheit mit der Abdeckeinheit mit der Trägereinheit verbunden, insbesondere verschraubt. Mit diesem Verfahren kann ein Kochfeld mit einem geringeren Montageaufwand montiert werden. Insbesondere ermöglicht das Verfahren eine bequeme und einfache Verkabelung der Heizelemente mit der Elektronikeinheit.

Weitere Vorteile ergeben sich aus den folgenden Zeichnungsbeschreibungen. In den Zeichnungen ist ein Ausführungsbeispiel der Erfindung dargestellt.

Es zeigen:
- Fig. 1: einen Teil einer Kochfeldvorrichtung mit einer Heizelementträgereinheit und einer Bedienvorrichtung sowie vier Heizelemente in einer Draufsicht auf eine erste Seite der Heizelementträgereinheit,
- Fig. 2: einen Teil der Kochfeldvorrichtung mit der Heizelementträgereinheit und einer Elektronikträgereinheit in einer Draufsicht auf eine zweite Seite der Heizelementträgereinheit,
- Fig. 3: einen Teil der Kochfeldvorrichtung mit der Heizelementträgereinheit und der Elektronikträgereinheit sowie eine an der Elektronikträgereinheit befestigte Elektronikeinheit in einer Draufsicht auf die zweite Seite der Heizelementträgereinheit,
- Fig. 4: die Kochfeldvorrichtung mit der Heizelementträgereinheit, einer Trägereinheit und einer Abdeckeinheit sowie eine Kochfeldplatte in einer perspektivischen Ansicht auf die zweite Seite der Heizelementträgereinheit,
- Fig. 5: die Kochfeldvorrichtung in einer um 180° gedrehten Schnittdarstellung entlang einer Linie V-V aus Fig. 4, und
- Fig. 6: die Kochfeldvorrichtung in einer weiteren um 180° gedrehten Schnittdarstellung entlang einer Linie V-V aus Fig. 4.

Fig. 1 zeigt einen Teil einer Kochfeldvorrichtung eines Induktionskochfelds mit einer Heizelementträgereinheit 10 in Form einer ebenen Aluminiumplatte zur Halterung von vier Heizelementen 12a-d und einer Bedienvorrichtung 42 auf einer ersten Seite 38 der Heizelementträgereinheit 10. Bei den Heizelementen 12a-d handelt es sich um Induktionsheizkörper, die mittels an den Heizelementen 12a-d angeformter Flügel 48a-d an der Heizelementträgereinheit 10 festgeschraubt sind. Die Bedienvorrichtung 42 umfasst eine Bedienelektronikträgereinheit 44, die an der Heizelementträgereinheit 10 mittels einer Rastverbindung befestigt ist. Auf der Bedienelektronikträgereinheit 44 ist eine Bedienelektronikeinheit 46 aufgeschraubt, die Anzeigeeinheiten und berührungsempfindliche Sensoren aufweist. Die Heizelementträgereinheit 10 weist in einem Außenbereich 22 zwei Kabeldurchführungen 24, 25 zur Durchführung von Stromversorgungsleitungen 26a-d der Heizelemente 12a-d auf eine der ersten Seite 38 gegenüberliegende zweite Seite 40 der Heizelementträgereinheit 10 auf. Durch jede der Kabeldurchführungen 24, 25 werden jeweils die Stromversorgungsleitungen 26a-d der beiden jeweils angrenzenden Heizelemente 12a-d geführt. Des Weiteren weist die Heizelementträgereinheit 10 eine weitere Kabeldurchführung 50 zur Durchführung von Stromversorgungsleitungen und Signalleitungen für die Bedienelektronikeinheit 46 auf. Auf die erste Seite 38 der Heizelementträgereinheit 10 ist eine in Fig. 1 nicht dargestellte, mit einer Kochfeldplatte 32 aus Glaskeramik verklebte Trägereinheit 30 der Kochfeldvorrichtung aufgelegt, die als ein Trägerrahmen ausgeführt ist.

Fig. 2 zeigt einen Teil der Kochfeldvorrichtung in einer Draufsicht auf die zweite Seite 40 der Heizelementträgereinheit 10. Auf der zweiten Seite 40 der Heizelementträgereinheit 10 ist eine Elektronikträgereinheit 14 der Kochfeldvorrichtung befestigt. Die Elektronikträgereinheit 14 ist wannenförmig ausgeführt und umgreift einen Aufnahmebereich für eine Elektronikeinheit 16 zumindest teilweise. Die Elektronikträgereinheit 14 weist einen Boden 18 und eine Seitenwand 52 auf. Der Boden 18 weist auf einer der Heizelementträgereinheit 10 zugewandten Seite Befestigungsmittel 20 zur Befestigung der Elektronikträgereinheit 14 an der Heizelementträgereinheit 10 auf (vgl. Fig. 5). Bei den Befestigungsmitteln 20 handelt es sich um elastische Rasthaken, die dazu vorgesehen sind, durch Rastöffnungen 54 der Heizelementträgereinheit 10 geschoben zu werden und die Elektronikträgereinheit 14 in einem Hintergriff an der Heizelementträgereinheit 10 zu befestigen. Die Kabeldurchführungen 24, 25 in der Heizelementträgereinheit 10 sind so angeordnet, dass sie außerhalb eines für die Elektronikträgereinheit 14 vorgesehenen Flächenbereichs der Heizelementträgereinheit 10 liegen. Die Kabeldurchführung 50 wird nach einer Montage der Elektronikträgereinheit 14 von dieser bedeckt.

Die Elektronikträgereinheit 14 ist zur Halterung der Elektronikeinheit 16 und einer Kühleinheit 56 vorgesehen. Fig. 3 zeigt einen Teil der Kochfeldvorrichtung mit der Elektronikträgereinheit 14 und der an der Elektronikträgereinheit 14 montierten Elektronikeinheit 16 und der an der Elektronikträgereinheit 14 montierten Kühleinheit 56. Beide sind mittels einer Schraubverbindung an der Elektronikträgereinheit 14 befestigt. Die Heizelementträgereinheit 10 und die Elektronikeinheit 16 sind auf unterschiedlichen Seiten der Elektronikträgereinheit 14 angeordnet. Die Elektronikeinheit 16 umfasst Leistungselektronikbauteile 62, die im Betrieb des Induktionskochfelds hochfrequente Wechselströme für die Heizelemente 12a-d erzeugen. Zur Kühlung sind die Leistungselektronikbauteile 62 direkt mit einem Aluminiumkühlkörper 60 der Kühleinheit 56 in Kontakt. Zusätzlich umfasst die Kühleinheit 56 einen Kühllüfter 58, der Kühlluft senkrecht zur Elektronikträgereinheit 14 ansaugt und parallel zur Elektronikträgereinheit 14 durch Kanäle des Aluminiumkühlkörpers 60 ausstößt. Da die Kabeldurchführungen 24, 25 außerhalb des für die Elektronikträgereinheit 14 vorgesehenen Flächenbereichs der Heizelementträgereinheit 10 liegen, ist eine einfache Kontaktierung der Stromversorgungsleitungen 26a-d mit der Elektronikeinheit 16 möglich.

Fig. 4 zeigt die vollständig montierte Kochfeldvorrichtung in einer perspektivischen Ansicht von unten. Die Kochfeldvorrichtung weist eine Abdeckeinheit 28 aus Aluminium auf, die dazu vorgesehen ist, die Elektronikeinheit 16 abzudecken. Die Abdeckeinheit 28 ist zumindest im Wesentlichen in Form einer rechteckigen Wanne mit zu einer Bodenwand 64 senkrechten Seitenwänden 66, 67, 68, 70 ausgeführt. Die Bodenwand 64 weist oberhalb des Kühllüfters 58 Lufteintrittsöffnungen 72 auf, durch die der Kühllüfter 58 in zumindest einem Betriebszustand Kühlluft ansaugt. Die Seitenwand 66 der Abdeckeinheit 28 weist Luftaustrittsöffnungen 74 auf, durch die in zumindest einem Betriebszustand die erwärmte Kühlluft aus dem Aluminiumkühlkörper 60 ausgestoßen wird. An zwei gegenüberliegenden Seitenwänden 68, 70 umfasst die Abdeckeinheit 28 angeformte und überstehende Laschen 76, 78, die in einem montierten Zustand senkrecht zur Heizelementträgereinheit 10 stehen. Die Abdeckeinheit 28 umgreift die Elektronikträgereinheit 14 mit den Seitenwänden 66, 67, 68, 70. Die Abdeckeinheit 28 umgreift die Heizelementträgereinheit 10 auf zwei gegenüberliegenden Seitenkanten der Heizelementträgereinheit 10 mit den angeformten Laschen 76, 78. Die Trägereinheit 30 verfügt über einen Überlappungsbereich 34 mit den Laschen 76, 78 der Abdeckeinheit 28 (vgl. Fig. 5). Im Überlappungsbereich 34 berühren sich die Trägereinheit 30 und die Abdeckeinheit 28 unmittelbar und ihre Oberflächen verlaufen parallel zueinander. Die Trägereinheit 30 und die Abdeckeinheit 28 sind im Überlappungsbereich 34 miteinander verschraubt. Die Trägereinheit 30 verfügt über Gewindebohrungen und die Laschen 76, 78 der Abdeckeinheit 28 über korrespondierende Ausnehmungen (vgl. Fig. 5). Die Heizelementträgereinheit 10 und die Abdeckeinheit 28 weisen korrespondierende Steckelemente 36, 37 auf, über die die Heizelementträgereinheit 10 und die Abdeckeinheit 28 miteinander verbunden sind. Die Abdeckeinheit 28 weist an der Seitenwand 66 mit den Luftaustrittsöffnungen 74 an einem Rand der Seitenwand 66 angeformte Stecklaschen 80, 82 auf, die in Steckausnehmungen 84, 86 der Heizelementträgereinheit 10 passen. Die Heizelementträgereinheit 10 und die Abdeckeinheit 28 sind gegenüber einer Relativbewegung parallel zur Heizelementträgereinheit 10 durch die Steckelemente 36, 37 fixiert. Eine Fixierung gegenüber einer Relativbewegung senkrecht zur Heizelementträgereinheit 10 erfolgt durch die Verschraubung der Abdeckeinheit 28 mit der Trägereinheit 30. Die Heizelementträgereinheit 10 ist zwischen der Trägereinheit 30 und der Abdeckeinheit 28 fixiert (vgl. Fig. 5).

Alternativ oder zusätzlich zu den hier erwähnten Befestigungsarten kann auch jede andere, einem Fachmann als sinnvoll erscheinende Befestigungsart, insbesondere eine Schraub- und/oder eine Kleb- und/oder eine Rastverbindung, zum Einsatz kommen.

Bei einer Montage des Kochfelds wird wie folgt vorgegangen. In einem Schritt wird die Trägereinheit 30 auf die Kochfeldplatte 32 aufgeklebt. In einem Schritt werden die Heizelemente 12a-d und die Bedienelektronikträgereinheit 44 auf der ersten Seite 38 der Heizelementträgereinheit 10 befestigt. Die Bedienelektronikeinheit 46 wird an der Bedienelektronikträgereinheit 44 montiert. Die Stromversorgungsleitungen 26a-d der Heizelemente 12a-d werden durch die Kabeldurchführungen 24, 25 auf die zweite Seite 40 der Heizelementträgereinheit 10 geführt. Ferner werden die Stromversorgungsleitungen und Signalleitungen der Bedienelektronikeinheit 46 durch die Kabeldurchführung 50 auf die zweite Seite 40 der Heizelementträgereinheit 10 geführt. In einem Schritt wird die Trägereinheit 30 zusammen mit der angeklebten Kochfeldplatte 32 auf die erste Seite 38 der Heizelementträgereinheit 10 aufgelegt. Danach wird die komplette Anordnung umgedreht. Alternativ kann die Heizelementträgereinheit 10 umgedreht und auf die an die Kochfeldplatte 32 angeklebte Trägereinheit 30 gelegt werden. In einem Schritt wird die Elektronikträgereinheit 14 an der zweiten Seite 40 der Heizelementträgereinheit 10 befestigt. Danach werden die Elektronikeinheit 16 und die Kühleinheit 56 an der Elektronikträgereinheit 14 montiert. In einem Schritt werden die Stromversorgungsleitungen 26a-d der Heizelemente 12a-d und die Stromversorgungsleitungen und die Signalleitungen der Bedienelektronikeinheit 46 mit der Elektronikeinheit 16 verbunden. In einem Schritt wird die Abdeckeinheit 28 über die Elektronikträgereinheit 14 gestülpt, wobei die Stecklaschen 80, 82 an der Seitenwand 66 der Abdeckeinheit 28 in die Steckausnehmungen 84, 86 der Heizelementträgereinheit 10 gesteckt werden. In einem Schritt wird die Abdeckeinheit 28 an den Laschen 76, 78 der Seitenwände 68, 70 mit der Trägereinheit 30 verschraubt.

Alternativ kann die Bedienelektronikeinheit 46 auch auf der Bedienelektronikträgereinheit 44 vormontiert werden. In diesem Fall wird die Bedienelektronikträgereinheit 44 zusammen mit der vormontierten Bedienelektronikeinheit 46 auf der ersten Seite 38 der Heizelementträgereinheit 10 befestigt. Des Weiteren können die Elektronikeinheit 16 und die Kühleinheit 56 auch auf der Elektronikträgereinheit 14 vormontiert werden. In diesem Fall wird die Elektronikträgereinheit 14 zusammen mit der vormontierten Elektronikeinheit 16 und der vormontierten Kühleinheit 56 auf der zweiten Seite 40 der Heizelementträgereinheit 10 befestigt.

Figur 6 zeigt den gleichen Schnitt wie in Figur 5 mit dem Unterschied, dass die Laschen 76, 78 der Abdeckeinheit 28 nicht gebogen werden, indem sie keinen Überlappungsbereich 34 bilden, bis die Trägereinheit 30 erreicht wird. Das heißt, die Abdeckeinheit 28 liegt auf der Trägereinheit von Heizelementen 10 auf, und die Trägereinheit 30 und die Abdeckeinheit 28 sind miteinander verschraubt, wobei die Trägereinheit von Heizelementen 10 dazwischen gehalten wird. Die Trägereinheit 30 verfügt über Schraubenbohrungen, und die Laschen 76, 78 der Abdeckeinheit 28 und die Trägereinheit von Heizelementen 10 über korrespondierende Ausnehmungen. Dies ist im letzten Schritt des Montageprozesses des Kochfeldes vorteilhaft, da beim Montieren aller Komponenten auf der Kochfeldplatte 32 die Schraubrichtung senkrecht zu dieser, und somit ergonomischer für den Bediener der Montagestraße sein wird.

**Bezugszeichen**

| | | | |
|---|---|---|---|
| 10 | Heizelementträgereinheit | 48a | Flügel |
| 12a | Heizelement | 48b | Flügel |
| 12b | Heizelement | 48c | Flügel |
| 12c | Heizelement | 48d | Flügel |
| 12d | Heizelement | 50 | Kabeldurchführung |
| 14 | Elektronikträgereinheit | 52 | Seitenwand |
| 16 | Elektronikeinheit | 54 | Rastöffnung |
| 18 | Boden | 56 | Kühleinheit |
| 20 | Befestigungsmittel | 58 | Kühllüfter |
| 22 | Außenbereich | 60 | Aluminiumkühlkörper |
| 24 | Kabeldurchführung | 62 | Leistungselektronikbauteil |
| 25 | Kabeldurchführung | 64 | Bodenwand |
| 26a | Stromversorgungsleitungen | 66 | Seitenwand |
| 26b | Stromversorgungsleitungen | 67 | Seitenwand |
| 26c | Stromversorgungsleitungen | 68 | Seitenwand |
| 26d | Stromversorgungsleitungen | 70 | Seitenwand |
| 28 | Abdeckeinheit | 72 | Lufteintrittsöffnungen |
| 30 | Trägereinheit | 74 | Luftaustrittsöffnungen |
| 32 | Kochfeldplatte | 76 | Lasche |
| 34 | Überlappungsbereich | 78 | Lasche |
| 36 | Steckelement | 80 | Stecklasche |
| 37 | Steckelement | 82 | Stecklasche |
| 38 | Erste Seite | 84 | Steckausnehmungen |
| 40 | Zweite Seite | 86 | Steckausnehmungen |
| 42 | Bedienvorrichtung | | |
| 44 | Bedienelektronikträgereinheit | | |
| 46 | Bedienelektronikeinheit | | |

## Patentansprüche

1. Kochfeldvorrichtung mit einer Heizelementträgereinheit (10) zur Halterung zumindest eines Heizelements (12a-d) und einer von einer Elektronikplatine und der Heizelementträgereinheit (10) differierenden Elektronikträgereinheit (14) zur Halterung zumindest einer Elektronikeinheit (16), wobei die Heizelementträgereinheit (10) und zumindest ein Teil der Elektronikeinheit (16) auf unterschiedlichen Seiten der Elektronikträgereinheit (14) angeordnet sind, **dadurch gekennzeichnet, dass** die Heizelementträgereinheit (10) vollständig aus einem Metallblech gebildet ist.

2. Kochfeldvorrichtung nach Anspruch 1, **dadurch gekennzeichnet, dass** die Elektronikträgereinheit (14) einen Aufnahmebereich für die Elektronikeinheit (16) zumindest teilweise umgreift.

3. Kochfeldvorrichtung nach einem der vorhergehenden Ansprüche, **dadurch gekennzeichnet, dass** die Elektronikträgereinheit (14) zumindest einen Boden (18) mit Befestigungsmitteln (20) zur Befestigung der Elektronikträgereinheit (14) aufweist.

4. Kochfeldvorrichtung nach Anspruch 3, **dadurch gekennzeichnet, dass** die Befestigungsmittel (20) dazu vorgesehen sind, die Elektronikträgereinheit (14) an der Heizelementträgereinheit (10) zu befestigen.

5. Kochfeldvorrichtung nach einem der vorhergehenden Ansprüche, **dadurch gekennzeichnet, dass** die Heizelementträgereinheit (10) in einem Außenbereich (22) zumindest eine Kabeldurchführung (24, 25) zur Durchführung von Stromversorgungsleitungen (26a-d) zumindest eines Heizelements (12a-d) aufweist.

6. Kochfeldvorrichtung nach einem der vorhergehenden Ansprüche, **gekennzeichnet durch** eine Abdeckeinheit (28), die zur Abdeckung der Elektronikeinheit (16) vorgesehen ist.

7. Kochfeldvorrichtung nach Anspruch 6, **dadurch gekennzeichnet, dass** die Abdeckeinheit (28) die Elektronikträgereinheit (14) zumindest teilweise umgreift.

8. Kochfeldvorrichtung nach Anspruch 7, **dadurch gekennzeichnet, dass** die Abdeckeinheit (28) die Heizelementträgereinheit (10) zumindest teilweise umgreift.

9. Kochfeldvorrichtung nach einem der Ansprüche 6 bis 8, **gekennzeichnet durch** eine Trägereinheit (30), die mit einer Kochfeldplatte (32) verbunden ist und die einen Überlappungsbereich (34) mit der Abdeckeinheit (28) aufweist.

10. Kochfeldvorrichtung nach einem der Ansprüche 6 bis 9, **dadurch gekennzeichnet, dass** die Heizelementträgereinheit (10) und die Abdeckeinheit (28) korrespondierende Steckelemente (36, 37) aufweisen, über die die Heizelementträgereinheit (10) und die Abdeckeinheit (28) miteinander verbunden sind.

11. Kochfeld, insbesondere Induktionskochfeld, mit einer Kochfeldvorrichtung nach einem der vorhergehenden Ansprüche.

12. Verfahren zur Montage eines Kochfelds, mit einer Kochfeldvorrichtung nach einem der Ansprüche 1 bis 10, wobei die Heizelemente (12a-d) auf einer Seite (38) der Heizelementträgereinheit (10) befestigt werden und die Elektronikträgereinheit (14) auf einer der ersten Seite (38) gegenüber liegenden zweiten Seite (40) der Heizelementträgereinheit (10) befestigt wird.

## Claims

1. Hotplate device having a heating element support unit (10) for supporting at least one heating element (12a-d) and an electronic support unit (14) which differs from an electronic circuit board and the heating element support unit (10) for supporting at least one electronic unit (16), wherein the heating element support unit (10) and at least one part of the electronic unit (16) are arranged on different sides of the electronic support unit (14), **characterised in that** the heating element support unit (10) is formed entirely from sheet metal.

2. Hotplate device according to claim 1, **characterised in that** the electronic support unit (14) at least partially encompasses a receiving region for the electronic unit (16).

3. Hotplate device according to one of the preceding claims, **characterised in that** the electronic support unit (14) has at least one base (18) with fastening means (20) for fastening the electronic support unit (14).

4. Hotplate device according to claim 3, **characterised in that** the fastening means (20) are provided to fasten the electronic support unit (14) to the heating element support unit (10).

5. Hotplate device according to one of the preceding claims, **characterised in that** in an outer region (22) the heating element support unit (10) has at least one cable feedthrough (24, 25) for feeding through power supply lines (26a-d) of at least one heating element (12a-d).

6. Hotplate device according to one of the preceding claims, **characterised by** a cover unit (28), which is provided to cover the electronic unit (16).

7. Hotplate device according to claim 6, **characterised in that** the cover unit (28) at least partially encompasses the electronic support unit (14).

8. Hotplate device according to claim 7, **characterised in that** the cover unit (28) at least partially encompasses the heating element support unit (10).

9. Hotplate device according to one of claims 6 to 8, **characterised by** a support unit (30), which is connected to a hotplate (32) and which has an overlap region (34) with the cover unit (28).

10. Hotplate device according to one of claims 6 to 9, **characterised in that** the heating element support unit (10) and the cover unit (28) have corresponding plug-in elements (36, 37), by way of which the heating element support unit (10) and the cover unit (28) are connected to one another.

11. Hob, in particular induction hob, having a hotplate device according to one of the preceding claims.

12. Method for assembling a hob, having a hotplate device according to one of claims 1 to 10, wherein the heating elements (12a-d) are fastened on one side (38) of the heating element support unit (10) and the electronic support unit (14) is fastened on a second side (40) of the heating element support unit (10) which faces the first side (38).

## Revendications

1. Dispositif de plan de cuisson comprenant une unité de support d'éléments chauffants (10) pour le support d'au moins un élément chauffant (12a - d) et comprenant une unité de support de dispositif électronique (14) se différenciant d'une platine électronique et de l'unité de support d'éléments chauffants (10), destinée au support d'au moins une unité électronique (16), l'unité de support d'éléments chauffants (10) et au moins une partie de l'unité électronique (16) étant disposées sur différents côtés de l'unité de support de dispositif électronique (14), **caractérisé en ce que** l'unité de support d'éléments chauffants (10) est totalement réalisée dans une tôle métallique.

2. Dispositif de plan de cuisson selon la revendication 1, **caractérisé en ce que** l'unité de support de dispositif électronique (14) entoure au moins en partie une zone de logement pour l'unité électronique (16).

3. Dispositif de plan de cuisson selon l'une quelconque des revendications précédentes, **caractérisé en ce que** l'unité de support de dispositif électronique (14) présente au moins un fond (18) muni de moyens de fixation (20) pour la fixation de l'unité de support de dispositif électronique (14).

4. Dispositif de plan de cuisson selon la revendication 3, **caractérisé en ce que** les moyens de fixation (20) sont ménagés pour fixer l'unité de support de dispositif électronique (14) sur l'unité de support d'éléments chauffants (10).

5. Dispositif de plan de cuisson selon l'une quelconque des revendications précédentes, **caractérisé en ce que** l'unité de support d'éléments chauffants (10) présente dans une partie extérieure (22) au moins un passe-câble (24, 25) pour le passage de lignes d'alimentation électriques (26a - d) d'au moins un élément chauffant (12a - d).

6. Dispositif de plan de cuisson selon l'une quelconque des revendications précédentes, **caractérisé par** une unité de recouvrement (28) ménagée pour recouvrir l'unité électronique (16).

7. Dispositif de plan de cuisson selon la revendication 6, **caractérisé en ce que** l'unité de recouvrement (28) entoure au moins en partie l'unité de support du dispositif électronique (14).

8. Dispositif de plan de cuisson selon la revendication 7, **caractérisé en ce que** l'unité de recouvrement (28) entoure au moins en partie l'unité de support d'éléments chauffants (10).

9. Dispositif de plan de cuisson selon l'une quelconque des revendications 6 à 8, **caractérisé par** une unité de support (30) qui est reliée à une plaque de cuisson (32) et présente une zone de chevauchement (34) avec l'unité de recouvrement (28).

10. Dispositif de plan de cuisson selon l'une quelconque des revendications 6 à 9, **caractérisé en ce que** l'une unité de support d'éléments chauffants (10) et l'unité de recouvrement (28) présentent des éléments enfichables (36, 37) correspondants par l'intermédiaire desquels l'unité de support d'éléments chauffants (10) et l'unité de recouvrement (28) sont reliées entre elles.

11. Plan de cuisson, notamment plan de cuisson à induction, comprenant un dispositif de plan de cuisson selon l'une quelconque des revendications précédentes.

12. Procédé de montage d'un plan de cuisson comprenant un dispositif de plan de cuisson selon l'une quelconque des revendications 1 à 10, les éléments chauffants (12a - d) étant fixés sur un côté (38) de l'unité de support d'éléments chauffants (10) et l'unité de support de dispositif électronique (14) étant fixée sur un deuxième côté (40) de l'unité de support d'éléments chauffants (10), situé à l'opposé du premier côté (38).
